# EUROPÄISCHE PATENTSCHRIFT

(11) **EP 1 206 788 B1**
(45) Veröffentlichungstag und Bekanntmachung des Hinweises auf die Patenterteilung: **01.10.2003**
(21) Anmeldenummer: 00958170.3
(22) Anmeldetag: 19.07.2000
(51) Int. Cl.: H01H 47/04

(54) **SCHALTUNGSANORDNUNG ZUM BETRIEB EINES RELAIS**
CIRCUIT ARRANGEMENT FOR OPERATING A RELAY
CIRCUIT POUR ACTIONNER UN RELAIS

(30) Priorität: 13.08.1999 DE 19939650
(43) Veröffentlichungstag der Anmeldung: 22.05.2002
(73) Patentinhaber: SIEMENS AKTIENGESELLSCHAFT, 80333 München (DE)
(72) Erfinder: ROSSBACH, Martin, D-90427 Nürnberg (DE)
(86) Internationale Anmeldenummer: DE0002436
(87) Internationale Veröffentlichungsnummer: WO01013395

(56) Entgegenhaltungen:
- EP-A- 0 196 960
- DE-A- 2 612 548
- DE-A- 19 654 378

## Beschreibung

Die Erfindung betrifft eine Schaltungsanordnung zum Betrieb eines Relais mit einer einzigen Spannung, bei der für eine von einer Zeitgebereinheit vorbestimmten Zeit ein Relais-Einschaltstrom bereitgestellt und während einer anschließenden Haltedauer ein gegenüber dem Relais-Einschaltstrom verringerter Relais-Haltestrom bereitgestellt wird.

Eine derartige Schaltungsanordnung ist in der US-Patentschrift 5,107,391 angegeben. Hier wird der durch mindestens ein Relais (d. h. durch dessen Erregerspule) fließende Strom mittels eines elektronischen Schalters in Form eines Feldeffekttransistors gesteuert. Im eingeschalteten Zustand wird das Relais während seiner Haltedauer mit einem Haltestrom versorgt. Die Größe des Haltestroms ist durch das Tastverhältnis von elektrischen Impulsen bestimmt, die den elektronischen Schalter ansteuern. Mittels eines Temperatursensors wird die Temperatur des Relais und mittels eines Spannungssensors die an der Erregerspule des Relais anliegende Spannung gemessen. Diese Meßgrößen sowie in einem Funktionsspeicher gespeicherte Informationen über die Nennwerte des Relais werden bei der Festlegung des Tastverhältnisses der Impulse und damit bei der Festlegung der Höhe des Haltestromes herangezogen. Die Nennwerte des Relais müssen also für den Betrieb der Schaltung bekannt sein. Ein Einschalten des Relais wird durch die an der Erregerspule des Relais auftretende Spannungsänderung erkannt und bewirkt das Starten einer Zeitgebereinheit. Diese Zeitgebereinheit steuert mittels eines Dauerimpulses den elektronischen Schalter durch, so daß ein für das sichere Einschalten des Relais ausreichender Einschaltstrom fließt. Nach Ablauf der durch die Zeitgebereinheit vorgegebenen Zeit, die größer als die Einschaltzeit des verwendeten Relais sein muß, endet der Dauerimpuls, und es fließt nur noch der durch das Tastverhältnis der Impulse bestimmte Haltestrom durch das Relais.

Um sicherzustellen, daß ein ausreichender Haltestrom fließt, der das Relais im eingeschalteten Zustand hält, berücksichtigt die Schaltung die Spannung an der Erregerspule, die Temperatur und die Nennwerte des Relais. Individuelle Abweichungen von den Nennwerten des Relais, insbesondere Abweichungen des Spulenwiderstandes, werden jedoch nicht berücksichtigt. Solche Abweichungen können beispielsweise bei der Fertigung des Relais, durch Alterungsprozesse während des Betriebs oder durch Oxydation von Leitern und Kontakten der Erregerspule entstehen.

Des weiteren ist die Schaltung zwar in der Lage, Schwankungen der Betriebsspannung durch Messung der Spannung an der Erregerspule des Relais zu berücksichtigen, jedoch ist die Schaltung für den Betrieb an einer Spannungsquelle mit einer vorgegebenen Nennspannung vorgesehen, z. B. an einer KFZ-Batterie mit einer Spannung von 12 V. Für den Betrieb von Relais an verschiedenen Betriebsspannungen sind somit unterschiedlich dimensionierte Schaltungen erforderlich.

Der Erfindung liegt die Aufgabe zugrunde, eine Schaltungsanordnung zum Betrieb eines Relais anzugeben, bei der Abweichungen des Relais von seinen Nennwerten sich nicht auf die Höhe des Einschalt- oder Haltestroms auswirken und bei der Schaltungsdimensionierung nicht berücksichtigt werden müssen. Darüber hinaus soll die Schaltung mit ein und demselben Relais bei unterschiedlich hohen Betriebsspannungen einsetzbar sein.

Diese Aufgabe wird bei einer Schaltungsanordnung der eingangs angegebenen Art erfindungsgemäß dadurch gelöst, dass die einzige Spannung eine Schaltspannung ist und der Relais-Einschaltstrom und der Relais-Haltestrom Konstantströme sind, die mindestens eine von der Schaltspannung gespeiste Konstantstromquelle liefert. Es wird also sowohl als Relais-Einschaltstrom als auch als Relais-Haltestrom ein Konstantstrom verwendet, dessen Größe weder von Abweichungen des Relais von seinen Nennwerten noch vom Betrieb der Schaltungsanordnung an unterschiedlich großen Betriebsspannungen beeinflusst wird.

Zur Lieferung des konstanten Relais-Einschaltstroms und des konstanten geringeren Relais-Haltestroms kann eine in der Größe ihres Konstantstroms veränderbare Konstantstromquelle verwendet werden. Ab Beginn des Einschaltvorgangs liefert die Konstantstromquelle den Relais-Einschaltstrom. Nach Einschalten des Relais und Ablauf der von der Zeitgebereinheit vorbestimmten Zeit wird der Konstantstrom auf den Relais-Haltestrom verringert.

Die Schaltungsanordnung kann auch so aufgebaut sein, daß während der von der Zeitgebereinheit vorbestimmten Zeit und während der anschließenden Haltedauer eine erste Konstantstromquelle den Relais-Haltestrom bereitstellt und daß während der von der Zeitgebereinheit vorbestimmten Zeit eine zweite Konstantstromquelle einen Konstantstrom bereitstellt, der den Relais-Haltestrom unter Bildung des Relais-Einschaltstromes überlagert. Dies hat den Vorteil, daß relativ einfache Konstantstromquellen verwendet werden können, deren Konstantströme nicht veränderbar sein müssen.

Im Strompfad des von der zweiten Konstantstromquelle bereitgestellten Konstantstromes kann vorteilhafterweise ein Schalter liegen, der während der von der Zeitgebereinheit vorbestimmten Zeit geschlossen ist. Nach Ablauf dieser Zeit wird der Schalter geöffnet, dadurch wird in einfacher Weise die Umschaltung zwischen dem Relais-Einschaltstrom und dem Relais-Haltestrom realisiert.

Die Zeitgebereinheit und/oder der Schalter können eine Hilfsspannung benötigen. Vorteilhafterweise kann für diese Hilfsspannung ein Spannungsabfall an mindestens einem in Reihe mit einer der Konstantstromquellen geschalteten elektrischen Bauelement genutzt werden.

Als elektrisches Bauelement kann beispielsweise ein Widerstand eingesetzt werden. Aufgrund des durch den Widerstand fließenden Konstantstroms ist auch die Spannung, die an diesem Widerstand abfällt, konstant und kann als Hilfsspannung genutzt werden.

Als elektrisches Bauelement kann ebenfalls vorteilhafterweise eine Z-Diode verwendet werden. Eine Z-Diode hat den Vorteil, daß der an ihr auftretende Spannungsabfall auch dann konstant ist, wenn sich der durch die Z-Diode fließende Strom ändert. Dies kann z.B. bei Einsatz eines Relais der Fall sein, das einen veränderten Einschalt- und/oder Haltestrom und damit angepaßte Konstantströme erfordert. Der eben genannte Vorteil tritt auch dann auf, wenn als elektrische Bauelemente in Reihe geschaltete Dioden verwendet werden.

In der erfindungsgemäßen Schaltungsanordnung können beide Konstantstromquellen beispielsweise einen Konstantstrom derselben Größe liefern. In diesem Fall ist der Relais-Einschaltstrom doppelt so groß wie der Relais-Haltestrom.

Zur weiteren Erläuterung ist in
Figur 1 ein Ausführungsbeispiel einer erfindungsgemäßen Schaltungsanordnung zum Betrieb eines Relais und in
Figur 2 in einem Diagramm der Zustand von Elementen der Schaltungsanordnung über der Zeit aufgetragen gezeigt.

Die in Figur 1 dargestellte Schaltungsanordnung 1 zum Betrieb eines Relais ist in Reihe mit einer Erregerspule SP eines Relais geschaltet; an die Reihenschaltung wird eine Spannung U angelegt. Die Spannung U ist eine Schaltspannung, d. h. bei Anlegen der Spannung U soll das Relais schalten. Gleichzeitig dient die Spannung U als Betriebsspannung für die Schaltungsanordnung und das Relais. Solange keine Schaltspannung U angelegt ist, befindet sich die Schaltungsanordnung in einem stromlosen Ruhezustand, ein Schalter SCH ist geschlossen.

Bei Anlegen der Schaltspannung U beginnt die Schaltungsanordnung zu arbeiten. Eine Konstantstromquelle KS1 treibt einen Konstantstrom IK1 durch eine Z-Diode ZD und durch die Erregerspule SP des Relais. Aufgrund des geschlossenen Schalters SCH treibt auch eine Konstantstromquelle KS2 einen Konstantstrom IK2 durch den Schalter. Dieser Strom addiert sich an einem Knotenpunkt 2 mit dem Konstantstrom IK1; es fließt ein Strom der Größe (IK1 + IK2) als ein Spulenstrom ISP durch die Erregerspule SP des Relais. Die Konstantstromquelle KS1 ist so dimensioniert, daß sie einen konstanten Haltestrom liefert. Die Konstantstromquelle KS2 liefert die Differenz zu dem erforderlichen Einschaltstrom für das Relais; in diesem Fall ist diese Differenz genauso groß wie der Haltestrom des Relais. Die Erregerspule SP des Relais wird nun vom Einschaltstrom durchflossen, das Relais zieht an, d. h. es schaltet. Aufgrund des durch die Z-Diode ZD fließenden Konstantstromes IK1 fällt an der Z-Diode ZD eine Hilfspannung ab, welche über Leiter 3 und 4 einer Zeitgebereinheit ZE als eine Versorgungsspannung UH zugeführt wird. Beim Anlegen der Schaltspannung U beginnt die Zeitgebereinheit ZE zu arbeiten und öffnet nach einer einstellbaren Zeit, die größer als die Einschaltzeit des verwendeten Relais sein muß, über eine Verbindung 5 den Schalter SCH. Aufgrund des geöffneten Schalters SCH kann der Konstantstrom IK2 der Konstantstromquelle KS2 nicht mehr fließen; durch die Erregerspule SP des Relais fließt nur noch der Konstantstrom IK1 der Konstantstromquelle KS1 als Haltestrom. Dies bedeutet, daß nach Abschluß des Einschaltvorgangs die Erregerspule SP nur noch mit dem Haltestrom beaufschlagt wird, der in diesem Fall die Hälfte des Relais-Einschaltstroms beträgt.

Das Relais mit der Erregerspule SP wird also während des Einschaltvorgangs vom Konstantstrom IK1 der Konstantstromquelle KS1 und vom Konstantstrom IK2 der Konstantstromquelle KS2 durchflossen. Nach Abschluß des Einschaltvorgangs wird das Relais nur noch vom Konstantstrom IK1 der Konstantstromquelle KS1 durchflossen. Die Größe der Ströme IK1 und IK2 wird von den Konstantstromquellen KS1 und KS2 bestimmt; eventuelle Abweichungen z. B. der Spulenparameter von ihren Nennwerten haben keinen Einfluß auf die Größe der Ströme.

Aufgrund des Vorliegens konstanter Ströme IK1 und IK2 sind auch Spannungsabfälle über der Erregerspule SP des Relais und über der Z-Diode ZD konstant. Wird die Schaltungsanordnung mit verschieden großen Schaltspannungen U betrieben, so fällt die Differenz zwischen der Schaltspannung U und den eben erwähnten Spannungsabfällen über den Konstantstromquellen KS1 und KS2 ab. Dadurch ist der Betrieb der Schaltungsanordnung an einer sich in weiten Grenzen ändernden Schaltspannung U möglich, ohne daß sich die Größe des Relais-Einschaltstromes und des Relais-Haltestromes verändert.

Beim Trennen der Schaltung von der Schaltspannung U geht die Schaltung in ihren stromlosen Ruhezustand zurück. Die Zeitgebereinheit ZE wird zurückgesetzt, der Schalter SCH wird geschlossen. Das Relais geht in seine Ruhestellung zurück. Unmittelbar nach Abschluß dieser Vorgänge kann die Schaltung wieder durch Anlegen einer Schaltspannung U angesteuert werden.

In Figur 2 sind in einem Diagramm an oberster Stelle der Zustand der Schaltspannung U, darunter der Zustand des Ausgangs der Zeitgebereinheit ZE, darunter der Zustand des Schalters SCH und darunter der Verlauf des Spulenstroms ISP über der Zeit aufgetragen dargestellt. Auf einem horizontalen Zeitstrahl sind drei Zeitpunkte t1, t2 und t3 markiert. Zum Zeitpunkt t1 wird die Schaltspannung U an die Schaltungsanordnung angelegt; zum Zeitpunkt t2 ist die von der Zeitgebereinheit ZE vorbestimmte Zeit (Δt1) abgelaufen und zum Zeitpunkt t3 ist die Schaltungsanordnung von der Schaltspannung U wieder getrennt.

Im Zeitintervall zwischen den Zeitpunkten t1 und t2 liegt die Schaltspannung U an der Schaltungsanordnung an, die Zeitgebereinheit arbeitet und die von der Zeitgebereinheit vorbestimmte Zeit läuft; der Schalter ist eingeschaltet und durch das Relais fließt ein Spulenstrom ISP, der sich aus den Konstantströmen IK1 und IK2 additiv zusammensetzt. Dieser Spulenstrom ist der Einschaltstrom ES.

Im Zeitintervall zwischen den Zeitpunkten t2 und t3 liegt die Schaltspannung ebenfalls an der Schaltungsanordnung an. Die Zeitgebereinheit hat den Schalter SCH zum Zeitpunkt t2 ausgeschaltet und durch das Relais fließt als Spulenstrom ISP nur noch der Strom IK1, der den Haltestrom HS bildet.

Für Zeitpunkte kleiner als t1 und Zeitpunkte größer als t3 liegt der stromlose Ruhezustand der Schaltung vor.

Die Schaltung ist in der Lage, über einen weiten Temperaturbereich ein Relais zuverlässig anzusteuern, da die Konstantstromquellen KS1 und KS2 die Konstantströme IK1 und IK2 unabhängig von der Höhe der Temperatur bereitstellen. Ebenso beeinflussen temperaturabhängige Veränderungen des Widerstandes der Erregerspule SP nicht die Höhe der Ströme. Aufgrund des während der Haltedauer des Relais gegenüber dem konstanten Einschaltstrom (z. B. auf die Hälfte) reduzierten konstanten Haltestroms benötigt die Schaltungsanordnung nur einen Teil (z. B. etwa die Hälfte) der Energie, die zum Betrieb nur mit einem Strom in Größe des Einschaltstroms erforderlich wäre. Es tritt eine geringere Verlustleistung auf, das Relais wird thermisch weniger belastet und die Lebensdauer der Relaisspule erhöht.

## Patentansprüche

1. Schaltungsanordnung (1) zum Betrieb eines Relais mit einer einzigen Spannung, bei der für eine von einer Zeitgebereinheit (ZE) vorbestimmten Zeit (Δt1) ein Relais-Einschaltstrom (ES) bereitgestellt und während einer anschließenden Haltedauer (Δt2) ein gegenüber dem Relais-Einschaltstrom (ES) verringerter Relais-Haltestrom (HS) bereitgestellt wird,
**dadurch gekennzeichnet, dass**
- die einzige Spannung eine Schaltspannung ist und
- der Relais-Einschaltstrom (ES) und der Relais-Haltestrom (HS) Konstantströme sind, die mindestens eine von der Schaltspannung gespeiste Konstantstromquelle (KS1, KS2) liefert.

2. Schaltungsanordnung nach Anspruch 1,
**dadurch gekennzeichnet, dass**
eine in der Größe des Konstantstromes veränderbare Konstantstromquelle sowohl den Relais-Einschaltstrom (ES) als auch den Relais-Haltestrom (HS) liefert.

3. Schaltungsanordnung nach Anspruch 1,
**dadurch gekennzeichnet, dass**
während der von der Zeitgebereinheit (ZE) vorbestimmten Zeit (Δt1) und während der anschließenden Haltedauer (Δt2) eine erste Konstantstromquelle (KS1) den Relais-Haltestrom (HS) bereitstellt und daß während der von der Zeitgebereinheit (ZE) vorbestimmten Zeit (Δt1) eine zweite Konstantstromquelle (KS2) einen Konstantstrom (IK2) bereitstellt, der den Relais-Haltestrom (HS) unter Bildung des Relais-Einschaltstromes (ES) überlagert.

4. Schaltungsanordnung nach Anspruch 3,
**gekennzeichnet durch**
einen im Strompfad des von der zweiten Konstantstromquelle (KS2) bereitgestellten Konstantstromes (IK2) liegenden Schalter (SCH), der während der von der Zeitgebereinheit (ZE) vorbestimmten Zeit (Δt1) geschlossen ist.

5. Schaltungsanordnung nach einem der Ansprüche 1 bis 4,
**dadurch gekennzeichnet, dass**
an mindestens einem in Reihe mit einer der Konstantstromquellen (KS1, KS2) geschalteten elektrischen Bauelement eine Hilfsspannung (UH) zum Betrieb der Zeitgebereinheit (ZE) abfällt.

6. Schaltungsanordnung nach Anspruch 4,
**dadurch gekennzeichnet, dass**
an mindestens einem in Reihe mit einer der Konstantstromquellen (KS1, KS2) geschalteten elektrischen Bauelement eine Hilfsspannung (UH) zum Betrieb des Schalters (SCH) abfällt.

7. Schaltungsanordnung nach Anspruch 5 oder 6,
**dadurch gekennzeichnet, dass**
das elektrische Bauelement ein Widerstand ist.

8. Schaltungsanordnung nach Anspruch 5 oder 6,
**dadurch gekennzeichnet, dass**
das elektrische Bauelement eine Z-Diode (ZD) ist.

9. Schaltungsanordnung nach Anspruch 5 oder 6,
**dadurch gekennzeichnet, dass**
die elektrischen Bauelemente in Reihe geschaltete Dioden sind.

10. Schaltungsanordnung nach einem der Ansprüche 3 bis 9,
**dadurch gekennzeichnet, dass**
beide Konstantstromquellen (KS1, KS2) gleich große Konstantströme (IK1, IK2) bereitstellen.

## Claims

1. Circuit arrangement (1) for operation of a relay with a single voltage, for which arrangement a relay switching-on current (ES) is provided for a time (Δt1) which is predetermined by a timer unit (ZE), and for which arrangement a relay holding current (HS), which is less than the relay switching-on current (ES), is provided for a subsequent holding period (Δt2),
**characterized in that**
- the single voltage is a switching voltage and
- the relay switching-on current (ES) and the relay holding current (HS) are constant currents, which are supplied from at least one constant current source (KS1, KS2) which is fed by the switching voltage.

2. Circuit arrangement according to Claim 1,
**characterized in that**
a constant current source, whose constant current magnitude is variable, supplies both the relay switching-on current (ES) and the relay holding current (HS).

3. Circuit arrangement according to Claim 1,
**characterized in that**
a first constant current source (KS1) provides the relay holding current (HS) during the time (Δt1) which is predetermined by the timer unit (ZE) and during the subsequent holding period (Δt2), and **in that** a second constant current source (KS2) provides a constant current (IK2), which is superimposed on the relay holding current (HS) in order to form the relay switching-on current (ES), during the time (Δt1) which is predetermined by the timer unit (ZE).

4. Circuit arrangement according to Claim 3,
**characterized by** a switch (SCH), which is located in the current path of the constant current (IK2) provided by the second constant current source (KS2), and is closed during the time (Δt1) which is predetermined by the timer unit (ZE).

5. Circuit arrangement according to one of Claims 1 to 4,
**characterized in that**
an auxiliary voltage (UH), for operation of the timer unit (ZE), is dropped across at least one electrical component which is connected in series with one of the constant current sources (KS1, KS2).

6. The circuit arrangement according to claim 4,
**characterized in that**
an auxiliary voltage (UH) for operation of the switch (SCH) is dropped across at least one electrical component which is connected in series with one of the constant current sources (KS1, KS2).

7. Circuit arrangement according to Claim 5 or 6,
**characterized in that**
the electrical component is a resistor.

8. Circuit arrangement according to Claim 5 or 6,
**characterized in that**
the electrical component is a zener diode (ZD).

9. Circuit arrangement according to Claim 5 or 6,
**characterized in that**
the electrical components are series-connected diodes.

10. Circuit arrangement according to one of Claims 3 to 9,
**characterized in that**
the two constant current sources (KS1, KS2) provide constant currents (IK1, IK2) of equal magnitude.

## Revendications

1. Circuit (1) pour faire fonctionner un relais avec une seule tension, dans lequel un courant d'enclenchement de relais (ES) est fourni pour un temps (Δt1) prédéterminé par une génératrice de rythme (ZE) et un courant de maintien de relais (HS) réduit par rapport au courant d'enclenchement de relais (ES) est fourni pendant une durée de maintien consécutive (Δt2),
**caractérisé par le fait que**
- l'unique tension est une tension de commutation et
- le courant d'enclenchement de relais (ES) et le courant de maintien de relais (HS) sont des courants constants que fournit au moins une source de courant constant (KS1, KS2) alimentée par la tension de commutation.

2. Circuit selon la revendication 1,
**caractérisé par le fait qu'**une source de courant constant dont la grandeur du courant constant est modifiable fournit aussi bien le courant d'enclenchement de relais (ES) que le courant de maintien de relais (HS).

3. Circuit selon la revendication 1,
**caractérisé par le fait que**, pendant le temps (Δt1) prédéterminé par l'unité génératrice de rythme (ZE) et pendant la durée de maintien consécutive (Δt2), une première source de courant constant (KS1) fournit le courant de maintien de relais (HS) et, pendant le temps (Δt1) prédéterminé par l'unité génératrice de rythme (ZE), une deuxième source de courant constant (KS2) fournit un courant constant (IK2) qui se superpose au courant de maintien de relais (HS) en formant le courant d'enclenchement de relais (ES).

4. Circuit selon la revendication 3,
**caractérisé par** un interrupteur (SCH) qui se trouve dans le trajet du courant constant (IK2) fourni par la deuxième source de courant constant (KS2) et qui est fermé pendant le temps (Δt1) prédéterminé par l'unité génératrice de rythme (ZE).

5. Circuit selon l'une des revendications 1 à 4,
**caractérisé par le fait qu'**une tension auxiliaire (UH) destinée au fonctionnement de l'unité génératrice de rythme (ZE) chute à au moins un composant électrique branché en série avec l'une des sources de courant constant (KS1, KS2).

6. Circuit selon la revendication 4,
**caractérisé par le fait qu'**une tension auxiliaire (UH) destinée au fonctionnement de l'interrupteur (SCH) chute à au moins un composant électrique branché en série avec l'une des sources de courant constant (KS1, KS2).

7. Circuit selon la revendication 5 ou 6,
**caractérisé par le fait que** le composant électrique est une résistance.

8. Circuit selon la revendication 5 ou 6,
**caractérisé par le fait que** le composant électrique est une diode Zener (ZD).

9. Circuit selon la revendication 5 ou 6,
**caractérisé par le fait que** les composants électriques sont des diodes branchées en série.

10. Circuit selon l'une des revendications 3 à 9,
**caractérisé par le fait que** les deux sources de courant constant (KS1, KS2) foumissent des courants constants (IK1, IK2) de même grandeur.
